# EUROPÄISCHE PATENTSCHRIFT

(11) **EP 4 177 418 B1**
(45) Veröffentlichungstag und Bekanntmachung des Hinweises auf die Patenterteilung: **17.07.2024**
(21) Anmeldenummer: 21206649.2
(22) Anmeldetag: 05.11.2021
(51) Int. Cl.: E04G 1/15, E04G 5/08, E04G 5/14, E04G 5/16, E04G 7/28, E04G 7/30, E04G 7/32, E04G 7/34, E04G 5/00

(54) **GELÄNDERHOLM FÜR EIN VORLAUFENDES GELÄNDER, VERFAHREN ZUM AUFBAU EINES GERÜSTS, SOWIE GERÜST.**
RAILING BEAM FOR A LEADING RAILING, METHOD OF CONSTRUCTING A SCAFFOLD, AND SCAFFOLD.
RAIL DE GARDE-CORPS POUR UN GARDE-CORPS AVANCÉ, PROCÉDÉ DE CONSTRUCTION D'UN ÉCHAFAUDAGE, AINSI QU'ÉCHAFAUDAGE.

(43) Veröffentlichungstag der Anmeldung: 10.05.2023
(73) Patentinhaber: Tobler AG, 9424 Rheineck (CH)
(72) Erfinder: Tamer, Hasim, 8280 Kreuzlingen (CH); Kuster, Timo, 9424 Rheineck (CH); Belligero, Martino, 9425 Thal (CH); Casutt, Stefan, 9402 Mörschwil (CH)
(74) Vertreter: Hepp Wenger Ryffel AG

(56) Entgegenhaltungen:
- EP-A1- 3 719 234
- WO-A1-2011/078670
- DE-A1- 10 107 889
- DE-A1- 102004 055 394
- DE-U1- 202010 008 349
- DE-U1- 29 700 962
- KR-Y1- 200 414 367
- US-A- 4 819 910
- US-B2- 7 195 101

## Beschreibung

Die Erfindung betrifft ein Geländerholm für ein vorlaufendes Geländer, sowie ein Gerüst umfassend einen Geländerholm.

Vorlaufende Geländer von Gerüsten sind bekannt. Diese zeichnen sich dadurch aus, dass ein Geländer eines Gerüsts von einem Anwender installiert werden kann, welcher sich auf einer tieferen Gerüstebene oder auf dem Boden befindet. Dies hat den Vorteil, dass ein Anwender, wenn er auf die Gerüstebene mit dem montierten vorlaufenden Geländer gelangt, nicht herabfallen kann sondern ab dem ersten Betreten der Gerüstebene mit dem vorlaufenden Geländer von dem vorlaufenden Geländer gesichert ist. Bei den nach dem Stand der Technik bekannten Geländern können die Geländerholme vorlaufend montiert werden. Allerdings können die bekannten Geländerholme erst gegen Verschieben/ Herabfallen gesichert werden, wenn sich ein Anwender auf der Ebene der Geländerholme befindet. Somit befindet sich bei dem Aufbau eines derartigen Gerüstes ein Anwender zumindest teilweise auf einer Gerüstebene mit zwar vormontierten Geländerholmen, welche aber noch nicht gesicherten sind. Dadurch sind mehr Montageschritte notwendig und Unfälle können nicht vollständig ausgeschlossen werden. Es sind auch Gerüstelemente bekannt, die vorlaufend montiert und gesichert werden können. Diese Gerüstelemente sind allerdings sperrig, schwer und aufwändig in der Montage.

DE 10 2004 055 394 A1 offenbart eine Verbindungsanordnung für eine Geländereinrichtung eines Baugerüsts.

US 7,195,101 B2 offenbart ein Fassadengerüst mit einem Vertikalstiel und einem Geländerholm.

EP 3 719 234 A1 offenbart eine Strebe eines Baugerüsts.

DE 297 00 962 U1 offenbart ein Baugerüstelement, welches ein Hohlprofil und an den beiden Enden des Hohlprofils angeordnete Anschlüsse umfasst.

WO 2011/078670 A offenbart ein Verfahren zur Herstellung eines modularen Gerüstsystems.

DE 101 07 889 A1 offenbart ein Ballastgewicht zur Beschwerung eines Stand- oder Fahrgerüstes.

KR 200 414 367 Y1 offenbart ein Unterlegekeil für Fahrzeuge.

US 4,819,910 A offenbart eine Auffahrrampe, auf die ein Fahrzeug aufgefahren werden kann.

DE 20 2010 008349 U1 offenbart eine Auffahrvorrichtung für ein Fahrzeug.

Es ist die Aufgabe der Erfindung, die Nachteile des Standes der Technik zu überwinden und insbesondere ein Gerüst und Gerüstelemente zu schaffen, welche vorteilhaft angewendet werden können und ein erhöhtes Mass an Sicherheit gewährleisten.

Die Aufgabe wird durch einen Geländerholm gemäß Anspruch 1 sowie durch ein Gerüst gemäß Anspruch 6 gelöst.

Die Aufgabe der Erfindung wird gemäß Anspruch 1 durch einen Geländerholm für ein vorlaufendes Geländer, welcher mindestens ein erstes und ein zweites Anschlussmittel zur jeweiligen Befestigung an einem Anschlusselement eines Vertikalstiels umfasst, gelöst. Der Geländerholm umfasst einen Mittelholm, welcher insbesondere als Hohlrohr ausgebildet ist und eine Längsachse aufweist. Der Geländerholm umfasst einen ersten und einen zweiten Abschnitt, wobei der erste Abschnitt das erste Anschlussmittel und der zweite Abschnitt das zweite Anschlussmittel umfasst. Die Anschlussmittel sind bevorzugt im Verhältnis zum Mittelholm flach ausgebildet. Das erste und/oder zweite Anschlussmittel umfasst eine Öffnung, welche einen zentralen Abschnitt sowie Aussparungen aufweist, wobei die Aussparungen von dem Mittelpunkt des zentralen Abschnitts radial ausgehend angeordnet sind.

Ein derartiger Geländerholm ist besonders vorteilhaft vorlaufend montierbar und sicherbar.

Hohlrohr bedeutet, dass der Geländerholm hohl ist und einen kreisrunden, elliptischen oder vieleckigen, beispielsweise vier, sechs oder achteckig, Querschnitt aufweisen kann. Der Mittelholm kann als U-Profil ausgebildet sein. Der Geländerholm kann Aussparungen zur Gewichtsreduktion oder eine ergonomische Oberfläche zur besseren Montage aufweisen. Der Geländerholm weist eine Längenausdehnung zwischen 0.5 m und 4 m, bevorzugt zwischen 1.5 m und 3.1 m, auf.

Der zentrale Abschnitt der Öffnung kann kreisrund ausgebildet sein. Es ist auch möglich, dass der zentrale Abschnitt als Viereck, Vieleck, Quadrat oder Oval ausgebildet ist. Die Aussparungen sind bevorzugt jeweils als Rechteck ausgebildet. Es ist auch möglich, dass die Aussparungen aus mehreren geometrischen Körpern zusammengesetzt sind. So können die Aussparungen als Rechtecke ausgebildet sein, an deren kurzer Kante an der dem zentralen Abschnitt abgewandten Seite ein Halbkreis ausgebildet ist. Die Mittelpunkte der zentralen Abschnitte der Öffnungen können beispielsweise einen Abstand von 1500 mm, 2000 mm, 2250 mm, 2500 mm oder 3000 mm aufweisen.

Der Geländerholm kann Stahl und/oder Aluminium umfassen. Der Geländerholm kann auch aus Kunststoff und/oder einen Verbundwerkstoff umfassen.

Der erste Abschnitt sowie der zweite Abschnitt des Geländerholms können beweglich zueinander angeordnet sein. Der erste Abschnitt des Geländerholms kann beispielsweise den zweiten Abschnitt des Geländerholms teilweise aufnehmen oder der zweite Abschnitt des Geländerholms kann den ersten Abschnitt des Geländerholms teilweise aufnehmen, so dass der erste Abschnitt jeweils relativ zu dem zweiten Abschnitt beweglich ist. Dadurch kann der erste Abschnitt und/oder der zweite Abschnitt entlang der Längsachse bewegt werden. Somit kann die Länge des Geländerholms variiert werden. Der Geländerholm kann Arretierungsmittel wie Schrauben und/ oder Splinte und/ oder Stifte umfassen. Der erste Abschnitt und/ oder der zweite Abschnitt kann dazu komplementäre Arretiervorrichtungen, wie beispielsweise Bohrungen oder Splintlöcher aufweisen. Somit können der erste Abschnitt und/ oder der zweite Abschnitt des Geländerholms grundsätzlich beweglich, aber arretierbar ausgebildet sein.

Das erste und/oder zweite Anschlussmittel kann einen Hohlraum aufweisen. Es ist auch möglich, dass das erste und/oder das zweite Anschlussmittel ohne Hohlraum ausgebildet ist. Insbesondere ist das erste und/oder zweite Anschlussmittel so abgeflacht, dass es leicht über ein Befestigungsmittel eines Vertikalstiels geschoben werden kann und dann verriegelt werden kann.

Das erste und/oder das zweite Anschlussmittel können im Querschnitt koaxial zu einer Längsachse des Geländerholmes, insbesondere des Mittelholmes, angeordnet sein. Bevorzugt ist die Ausdehnung des ersten und/oder zweiten Anschlussmittels in einer ersten Richtung senkrecht zur Längsachse grösser als die Ausdehnung des Mittelholmes und in einer dazu senkrechten zweiten Richtung kleiner als die Ausdehnung des Mittelholmes. Insbesondere ist die Ausdehnung in der zweiten Richtung kleiner als 10 mm. Bevorzugt erstreckt sich die Ebene der Öffnung entlang der ersten Richtung.

Der Geländerholm weist erfindungsgemäß pro Öffnung vier Aussparungen auf. Durch die Anordnung von vier Aussparungen pro Öffnung am Geländerholm können die vier Aussparungen besonders vorteilhaft angeordnet werden. Dadurch wird die Montage und die Sicherung des Geländerholms vereinfacht.

Die Aussparungen können jeweils eine Längenausdehnung und eine Breitenausdehnung aufweisen, wobei die Längenausdehnung jeweils grösser ist als die Breitenausdehnung. Insbesondere die Längenausdehnungen der Aussparungen erstrecken sich in radialer Richtung ausgehend vom Mittelpunkt des zentralen Abschnittes der Öffnung.

Dadurch ist die Öffnung der Anschlusselemente so ausgebildet, dass der Geländerholm komplementär zu einem Anschlusselement montiert und gesichert werden kann. Die jeweilige Längenausdehnung der Aussparung ist bevorzugt länger als die jeweilige Breitenausdehnung der Aussparung. Die Längenausdehnungen der Aussparungen betragen bevorzugt zwischen 10 mm und 40 mm, insbesondere zwischen 15 mm und 25 mm. Die Breitenausdehnung der Aussparungen beträgt bevorzugt zwischen 2 mm und 14 mm, insbesondere bevorzugt zwischen 6 mm und 10 mm.

Die vier Aussparungen weisen erfindungsgemäß Längsachsen auf, welche in Richtung der Längenausdehnung der Aussparungen verlaufen. Die Längsachsen der Aussparung verlaufen bevorzugt radial vom Mittelpunkt des zentralen Abschnittes weg. Erfindungsgemäß beschreiben die Längsachsen der vier Aussparungen ein Kreuz.

Durch diese Ausgestaltung der Aussparungen kann der Geländerholm besonders vorteilhaft vorlaufend montiert und gesichert werden.

Die vier Aussparungen können punktsymmetrisch ausgebildet sein. Somit lässt sich der Geländerholm leicht von unten in ein Anschlusselement einführen und ist im horizontalen Zustand dann fixiert.

Die Längsachse der Aussparungen des Geländerholms kann in Bezug auf die Längsachsen des Mittelholms in einem Winkel zwischen 40° und 50°, bevorzugt in einem Winkel von im Wesentlichen 45°, angeordnet sein. Ausserdem können die Längsachsen der Aussparungen in Bezug auf die Längsachse des Mittelholms in einem Winkel zwischen 130° und 140°, bevorzugt in einem Winkel von im Wesentlichen 135°, angeordnet sein. Die Längsachsen von zwei punktsymmetrisch zueinander angeordneten Aussparungen können gleich sein.

Durch die beschriebenen Winkel zwischen der Längsachse des Geländerholms und den Längsachsen der Aussparungen ergibt sich eine Geometrie der Aussparungen, durch welche der Geländerholm besonders vorteilhaft vorlaufend komplementär zu den Anschlusselementen montiert und gesichert werden kann.

Die Oberfläche des Mittelholmes kann einen, insbesondere zwei, radial nach aussen hervorstehenden Vorsprung aufweisen.

Der Vorsprung sorgt dafür, dass der Geländerholm besonders vorteilhaft montiert werden kann.. Der Vorsprung weist eine Längenausdehnung radial von der Längsachse des Mittelholmes auf, wobei diese Radialausdehnung insbesondere parallel zur ersten Richtung des ersten und/oder zweiten Anschlussmittels ausgebildet ist. Bevorzugt sind zwei Vorsprünge ausgebildet, die symmetrisch zur Mittelachse des Geländerholmes, die senkrecht zur Längsachse des Geländerholmes ausgebildet ist, angeordnet sind.

Der Vorsprung kann beispielsweise als Würfel oder quaderförmig ausgebildet sein. Es ist auch möglich, dass der Vorsprung im Wesentlichen quaderförmig mit abgerundeten Kanten und/ oder Ecken ausgebildet ist. Der Vorsprung kann auch kreiszylinderförmig ausgebildet sein. Ferner ist es möglich, dass der Vorsprung aus mehreren geometrischen Figuren zusammengesetzt ist. So ist es möglich, dass der Vorsprung einen im Wesentlichen quaderförmigen Teil aufweist und an zwei gegenüberliegenden Seiten des Quaders jeweils halbe Kreiszylinder angeordnet sind. Der Vorsprung kann aus Stahl oder Kunststoff oder einem Verbundwerkstoff ausgebildet sein. Bevorzugt weist der Vorsprung dasselbe Material auf wie der Geländerholm. Der Vorsprung steht bevorzugt zwischen 10 mm und 40 mm, insbesondere bevorzugt zwischen 20 mm und 30 mm von der Oberfläche des Mittelholmes aus dem Mittelholm hervor. Der Vorsprung kann durch einen Stift gebildet sein, der in eine Bohrung im Mittelholm einsetzbar ist. Die Längsachse des Stiftes ist insbesondere mindestens 25% länger als der Durchmesser des Mittelholmes. Der Abstand des Vorsprungs vom Mittelpunkt der Öffnung des jeweiligen näheren Anschlussmittels kann weniger als 30 cm und mehr als 8 cm betragen.

Die Aufgabe wird ausserdem durch einen Vertikalstiel eines Gerüsts mit einem Haltezapfen zur lösbaren Befestigung eines Geländerholms gelöst, welcher Vertikalstiel allerdings keinen Teil der Erfindung darstellt. Der Haltezapfen umfasst eine Längsachse, die senkrecht zu einer Längsachse des Vertikalstiels angeordnet ist. Der Haltezapfen umfasst ein Verriegelungselement, welches am Haltezapfen beweglich, insbesondere verschieblich, gelagert ist. Das Verriegelungselement ist in eine Einführungsposition und in eine Verriegelungsposition bringbar. Der Haltezapfen weist eine im Wesentlichen senkrecht zur Längsachse des Haltezapfens angeordnete Nut auf in welche ein Anschlussmittel eines Geländerholms zumindest teilweise einführbar ist.

Durch den Haltezapfen kann ein Geländerholm besonders einfach, sicher und unkompliziert lösbar an dem Vertikalstiel befestigt werden.

Die Nut ist bevorzugt bei bestimmungsgemässem Gebrauch auf der oberen Seite des Haltezapfens angeordnet, so dass ein Geländerholm durch sein Eigengewicht in der Nut verbleibt. Die Nut weist eine Längenausdehnung und eine Höhenausdehnung sowie eine Breitenausdehnung auf. Die Höhenausdehnung der Nut beträgt zwischen 2 mm und 8 mm, bevorzugt zwischen 4 mm und 6 mm. Die Breitenausdehnung der Nut beträgt zwischen 4 mm und 10 mm, bevorzugt zwischen 6 mm und 8 mm.

Die Nut ist so angeordnet, dass einem Anschlussmittel eines Geländerholms über das Verriegelungselement schiebbar ist und anschliessend in der Nut befestigbar ist. Wenn sich das Verriegelungselement des Haltezapfens in der Einführungsposition befindet, kann das erst und/oder zweite Anschlussmittel eines Geländerholms über das Verriegelungselement und den Haltezapfen geschoben werden, bis es in die Nut einrastet. Wenn sich das Verriegelungselement des Haltezapfens in der Verriegelungsposition befindet, kann ein erstes und/oder zweites Anschlussmittel eines Geländerholms nur über das Verriegelungselement eines senkrecht stehenden Vertikalstiels geschoben werden, wenn die Längsachse des Mittelholms im Wesentlichen orthogonal zur Längsachse des Haltezapfens angeordnet ist und die Längsachse des Mittelholms in einem Winkel von im Wesentlichen 45° und/ oder 135° zur einer horizontalen Ebene angeordnet ist. Wenn sich das Verriegelungselement in der Verriegelungsposition befindet und das erste und/oder zweite Anschlussmittel des Mittelholms über das Verriegelungselement geschoben wurde, kann der Winkel der Längsachse des Mittelholms gegenüber einer horizontalen Ebene so verändert werden, dass der Geländerholm nicht mehr von dem Haltezapfen rutschen kann. Vielmehr ist der Geländerholm in dieser Position formschlüssig gesichert, in dem das erste und/oder das zweite Anschlussmittel des Geländerholms durch das Verriegelungselement gesichert ist.

Der Vertikalstiel kann eine Teil-Lochscheibe umfassen, wobei der Haltezapfen angrenzend an die Teil-Lochscheibe ausgebildet ist. Die Teil-Lochscheibe kann mindestens 190° des Vertikalstiels umschliessen.

Dadurch, dass der Vertikalstiel eine Teil-Lochscheibe umfasst, kann er vorteilhaft im Gerüstbau eingesetzt werden. Die Längsachse des Vertikalstiels kann die Ebene der Teil-Lochscheibe im Wesentlichen senkrecht schneiden.

Offenbart wird ausserdem ein nicht erfindungsgemässer Vertikalrahmen, welcher zwei Vertikalstiele wie oben beschrieben sowie zumindest eine Querstange zur Verbindung der beiden Vertikalstiele umfasst. Die Querstange ist im mittleren Drittel der Länge der Vertikalstiele an den Vertikalstielen festgelegt. Der Vertikalrahmen umfasst einen oberen Abschnitt oberhalb der Querstange und einen unteren Abschnitt unterhalb der Querstange.

Mit einem derartigen Vertikalrahmen ist ein vorlaufendes Gerüst besonders einfach und schnell aufbaubar.

Die Querstange kann beispielsweise als Hohlrohr oder als U-Profil ausgebildet sein. Die Längsachse der Querstange kann senkrecht zur Längsachse der zwei Vertikalstiele ausgebildet sein.

Der Vertikalrahmen kann zwei Diagonalstreben aufweisen, welche je einen Vertikalstiel mit der Querstange verbindet, wobei die Diagonalstreben eine Diagonalstrebenöffnung auf der von der Querstange abgewandten Seite aufweisen.

Durch die Diagonalstrebe wird der Vertikalrahmen stabilisiert und die einzelnen Elemente können vorteilhaft dimensioniert werden. Durch die Diagonalstrebenöffnung kann der Vertikalrahmen einfach montiert werden. Es ist möglich, dass der Vertikalrahmen angehoben und mit der Diagonalstrebenöffnung auf einen Vorsprung eines anderen Gerüstelements gesteckt wird. Der Vertikalrahmen wird dann von dem Vorsprung gehalten. So ist es möglich, den Vertikalrahmen an einem Gerüst vorzumontieren.

Bei dem Vertikalrahmen wie oben beschrieben können die Vertikalstiele im jeweils oberen Abschnitt zwei Teil-Lochscheiben mit Haltezapfen umfassen, wobei der Haltezapfen jeweils in Richtung des anderen Vertikalstiels angeordnet ist.

Durch die Anordnung von Teil-Lochscheiben mit Haltezapfen an den Vertikalstielen des Vertikalrahmens sind sowohl Geländerholme als auch andere Gerüstelemente vorteilhaft an den Vertikalrahmen montierbar. Die Längsachsen der Haltezapfen können parallel zur Ebene der Teil-Lochscheibe ausgebildet sein. Die Längsachse der Vertikalstiele können die Längsachsen der Haltezapfen sowie die Ebene der Teil-Lochscheibe senkrecht schneiden.

An einem Vertikalstiel eines Vertikalrahmens wie oben beschrieben kann im unteren Abschnitt eine Montagehilfe ausgebildet sein. Die Montagehilfe kann sich zum anderen Vertikalstiel hin erstrecken und eine Montagehilfeöffnung umfassen.

Durch die Montagehilfe kann der Vertikalrahmen besonders vorteilhaft montiert werden.

Es ist möglich, dass der Vertikalrahmen angehoben und mit der Montagehilfe auf einen Vorsprung eines anderen Gerüstelements gesteckt wird. Dann wird der Vertikalrahmen durch die Schwerkraft und den Vorsprung an einem anderen Gerüstelement fixiert. So ist es möglich, den Vertikalrahmen an einem Gerüst vorzumontieren. Die Montagehilfeöffnung kann kreiszylinderförmig oder quaderförmig ausgebildet sein. Auch andere geometrische Formen sind denkbar. Entscheidend ist, dass ein Vorsprung eines anderen Gerüstelements in die Montagehilfeöffnung der Montagehilfe einführbar ist.

Die Querstange eines Vertikalrahmens wie oben beschrieben kann eine Verschiebesicherung für einen Gerüstbelag umfassen.

Durch die Verschiebesicherung können Gerüstbeläge vorteilhaft auf die Querstange aufgelegt und vor Verschieben gesichert werden.

Die Verschiebesicherung kann bei bestimmungsgemässer Benutzung auf der Oberseite der Querstange des Vertikalrahmens angeordnet sein. Die Verschiebesicherung kann aus Stahl, Aluminium oder aus anderen Werkstoffen hergestellt sein. Bevorzugt weist die Verschiebesicherung das gleiche Material auf wie die Querstange.

Die Verschiebesicherung kann als Kreiszylinder ausgebildet sein. Auch eine Form der Verschiebesicherung als Quader oder Kreiszylinder mit abgerundeten Ecken und/ oder Kanten ist denkbar. Es ist auch möglich, dass die Verschiebesicherung die Form einer halben Kugel aufweist.

Die Aufgabe der Erfindung wird gemäß Anspruch 5 ausserdem durch ein Verfahren zum Aufbauen eines Gerüsts gelöst. Das Verfahren umfasst die folgenden Schritte:
A Aufbauen einer ersten Gerüstsektion auf einer ersten Ebene, wobei die erste Gerüstsektion einen ersten und einen zweiten Vertikalrahmen umfasst;
B Befestigung eines dritten Vertikalrahmens, insbesondere eines Vertikalrahmens wie oben beschrieben, auf dem zweiten Vertikalrahmen, wobei der dritte Vertikalrahmen auf den zweiten Vertikalrahmen gesteckt wird;
C Befestigen eines Geländerholms wie vorhergehend beschrieben an dem dritten Vertikalrahmen, wobei der Geländerholm mit dem ersten Anschlussmittel über den Haltezapfen des dritten Vertikalrahmens geschoben wird.

Das Verfahren kann ausserdem die folgenden weiteren Verfahrensschritte umfassen:
D Befestigen des Geländerholms an einem vierten Vertikalrahmen, insbesondere an einem Vertikalrahmen wie oben geschrieben;
E Befestigen des vierten Vertikalrahmens auf dem ersten Vertikalrahmen, wobei der vierte Vertikalrahmen angehoben und auf den ersten Vertikalrahmen gesteckt wird.

Durch die Hubbewegung des vierten Vertikalrahmens wird das erste Anschlussmittel des Geländerholmes durch den Haltezapfen des dritten Vertikalrahmens arretiert. Das zweite Anschlussmittel des Geländerholms wird durch den Haltezapfen des vierten Vertikalrahmens arretiert. Das Verriegelungselement des Haltezapfens des dritten Vertikalrahmens kann sich zumindest während der Verfahrensschritte B bis E in der Verriegelungsposition befinden. Das Verriegelungselement des Haltezapfens des dritten Vertikalrahmens kann sich auch während des gesamten Verfahrens in der Verriegelungsposition befinden. Auch das Verriegelungselement des Haltezapfens des vierten Vertikalrahmens kann sich während des gesamten Verfahrens in der Verriegelungsposition befinden. Es ist auch möglich, dass der Geländerholm an dem vierten Vertikalrahmen befestigt wird, indem der Geländerholm über den Haltezapfen geschoben wird, wobei sich das Verriegelungselement in der Einführungsposition befindet. Anschliessend kann das Verriegelungselement in die Verriegelungsposition gebracht werden.

Ein Gerüst kann durch ein nicht erfindungsgemässes Befestigungselement zur Verbindung einer Querstange eines Gerüsts mit einem Vertikalstiel, insbesondere wie vorhergehend beschrieben, ergänzt werden. Das Befestigungselement umfasst einen Keilkopf und einen Keil, wobei der Keil durch eine Öffnung in den Keilkopf steckbar ist und im Gebrauch ein Formschluss zwischen dem Befestigungselement und einer Teil-Lochscheibe eines Vertikalstiels eines Gerüsts erzielbar ist. Der Keilkopf weist einen oberen Kopfteil und einen unteren Kopfteil mit je einer Öffnung auf, wobei zwischen oberen Kopfteil und dem unteren Kopfteil ein Schlitz zur Aufnahme der Teil-Lochscheibe ausgebildet ist. Die Oberfläche des Keilkopfs schliesst zumindest teilweise im Wesentlichen bündig mit der Oberfläche der Querstange ab. Der Keil ragt im eingesteckten Zustand an seiner Kopfseite nicht mehr als 5 mm aus dem Keilkopf heraus.

Durch den im Wesentlichen bündigen Übergang des Keilkopfes mit der Querstange wird gewährleistet, dass keine Bauteile unvermittelt in den freien Luftraum hineinragen. Somit gibt es vorteilhaft keine Vorsprünge, an welchen sich Anwender verletzen könnten. Dadurch dass der Keil im eingesteckten Zustand an seiner Kopfseite nicht mehr als 5 mm aus dem Keilkopf herausragt ist ausserdem gewährleistet, dass der Keil mit seiner Kopfseite bei der weiteren Montage des Gerüsts keine anderen Bauteile behindert.

Es ist möglich, dass der Keil im eingesteckten Zustand an seiner Kopfseite nicht mehr als 3 mm aus dem Keilkopf herausragt. Es ist auch möglich, dass der Keil im eingesteckten Zustand mit seiner Kopfseite im Wesentlichen bündig mit der Oberfläche des Keilkopfes abschliesst.

Offenbart, aber nicht erfindungsgemäß, ist weiter ein Kippsicherungsklotz zum Sichern eines Gerüstbelags gegen Kippen. Der Kippsicherungsklotz umfasst eine erste Anschlagfläche für ein Gerüstbelag, eine zweite Anschlagfläche für ein Gerüstbelag, eine Anschlagfläche für ein erstes Konsolelement, eine Anschlagfläche für ein zweites Konsolelement, eine Anschlagfläche für ein Gerüstrohr, eine Anschlagfläche für eine Teil-Lochscheibe und eine Nut. Die Nut weist eine Längsachse auf. Die Nut verläuft in der zweiten Anschlagfläche für den Gerüstbelag. Die Längsachse der Nut ist im Wesentlichen parallel zu der ersten Anschlagfläche für den Gerüstbelag. Die Anschlagfläche für das Gerüstrohr und die Anschlagfläche für das erste Konsolelement sind jeweils gekrümmt ausgebildet.

Der Kippsicherungsklotz ermöglicht es, dass Gerüstbeläge besonders vorteilhaft vor Verkippen gesichert werden können.

Der Kippsicherungsklotz kann aus Stahl oder aus Kunststoff bestehen. Der Kippsicherungsklotz kann auch aus Aluminium oder einem Verbundwerkstoff bestehen. Die Anschlagfläche für das Gerüstrohr und die Anschlagfläche für das erste Konsolelement, welche gekrümmt ausgebildet sind, können eine kreisrunde Krümmung aufweisen. Die Anschlagfläche für das Gerüstrohr und die Anschlagfläche für das erste Konsolelement können ausserdem eine Krümmung aufweisen, welche mehrere Radien umfasst. Die Anschlagfläche für das Gerüstrohr und die Anschlagfläche für das erste Konsolelement können ausserdem eine Krümmung aufweisen, welche mehrere Flächen umfasst, die zueinander abgewinkelt ausgebildet sind.

Die Nut weist eine Längenausdehnung, eine Breitenausdehnung und eine Höhenausdehnung auf. Die Höhenausdehnung ist bevorzugt zwischen 1.5 mm und 8 mm, insbesondere bevorzugt zwischen 2 mm und 4 mm ausgebildet. Die Breitenausdehnung ist bevorzugt zwischen 1 mm und 4 mm, insbesondere zwischen 1.5 mm und 3 mm ausgebildet. Die Nut kann als quaderförmige Aussparung ausgebildet sein. Die Nut kann auch als Aussparung ausgebildet sein, welche aus mehreren geometrischen Körpern zusammengesetzt ist. Es ist möglich, dass die Nut als Aussparung ausgebildet ist, welche aus einem Quader sowie einem halben Kreiszylinder zusammengesetzt ist. Auch andere geometrische Formen der Nut sind denkbar.

Der Kippsicherungsklotz wie oben beschrieben kann einen Abstand der Nut und der erste Anschlagfläche für den Gerüstbelag im Bereich von 14 - 17 mm, im Wesentlichen von 15.5 mm aufweisen.

Durch diesen Abstand wird gewährleistet, dass der Kippsicherungsklotz an den gängigen Gerüstbelägen montiert werden kann.

Ein Gerüst kann durch einen nicht erfindungsgemässen Gerüstbelag zum Auflegen auf zwei Vertikalrahmen, insbesondere zum Auflegen auf zwei Vertikalrahmen wie oben beschrieben, ergänzt werden. Der Gerüstbelag umfasst eine Oberseite, die zum Begehen des Gerüsts ausgebildet ist, eine Unterseite, sowie obere und untere Längskanten und obere Querkanten und untere Querkanten. Die oberen Längskanten und die oberen Querkanten begrenzen die Oberseite des Gerüstbelags und die unteren Längskanten und die unteren Querkanten begrenzen die Unterseite des Gerüstbelags. Der Abstand zwischen den oberen Querkanten ist grösser als der Abstand zwischen den unteren Querkanten.

Ein solcher Gerüstbelag ist vorteilhaft im Gerüstbau einsetzbar. Durch den grösseren Abstand der oberen Querkanten ist es möglich, den Gerüstbelag so zu montieren, dass der Gerüstbelag die horizontalen Gerüstelemente, welche sich im montierten Zustand unter den oberen Querkanten des Gerüstnbelags befinden, zumindest teilweise überdeckt. Auf diese Weise ist eine im Wesentlichen durchgängige Fläche aus Gerüstbelägen herstellbar, welche im Wesentlichen keine grösseren Lücken, Schlitze oder Stufen aufweist, welche Passanten beim Begehen des Gerüsts behindern könnten.

Es ist möglich, dass die seitliche Gerüstbelagsfläche, welche die oberen Querkanten mit den unteren Querkanten verbindet, gekrümmt ausgebildet ist. Die Fläche kann auch aus mehreren Teilflächen ausgebildet sein, welche in einem Winkel zueinander ausgebildet sind. Mehrere Teilflächen, die in einem Winkel zueinander angeordnet sind, können somit eine gekrümmte Seitenfläche des Gerüstbelags ergeben. Die oberen Querkanten können einen um mehr als 2 cm grösseren Abstand aufweisen als die unteren Querkanten. Die oberen Querkanten können auch einen um mehr als 4 cm grösseren Abstand aufweisen als die unteren Querkanten.

Ein Gerüst kann durch einen nicht erfindungsgemässen Gerüstbelag, insbesondere ein Gerüstbelag wie oben beschrieben, zum Auflegen auf zwei Vertikalrahmen, insbesondere zum Auflegen auf zwei Vertikalrahmen wie oben beschrieben, ergänzt werden. Der Gerüstbelag umfasst eine Oberfläche, die zum Begehen des Gerüsts ausgebildet ist. Der Gerüstbelag ist durch Bestrahlen mit Glaspartikeln und/ oder mit Metallpartikeln aufgeraut.

Der aufgeraute Gerüstbelag ist rutschfest, so dass Passanten den Gerüstbelag sicher betreten können und es unwahrscheinlich ist, dass Passanten beim Betreten des Gerüstbelags ausgleiten und auf den Gerüstbelag stürzen.

Die Metallpartikel können Metallspäne sein. Die Metallpartikel können auch im Wesentlichen kugelförmig ausgebildet sein.

Ein Gerüstbelag wie vorhergehend beschrieben kann durch ein nicht erfindungsgemässes Verfahren zum Aufrauen eines Gerüstbelags gefertigt werden, wobei die Oberfläche des Gerüstbelags mit Glaspartikeln und/oder Metallpartikeln bestrahlt wird.

Das Verfahren ist einfach und unkompliziert durchführbar.

Die Metallpartikel können Metallspäne sein. Die Metallpartikel können auch im Wesentlichen kugelförmig ausgebildet sein.

Die Glaspartikel und/oder Metallpartikel können eine Grösse von 0.1 mm bis 2 mm, insbesondere von 0.5 mm bis 1.5 mm, aufweisen. Durch diese Grösse der Glaspartikel und/oder Metallpartikel ergeben sich besonders vorteilhafte rutschfeste Eigenschaften des Gerüstbelags.

Die Aufgabe wird gemäß Anspruch 6 weiterhin durch ein Gerüst umfassend
- Ein Kippsicherungsklotz wie oben beschrieben und;
- Ein Geländerholm wie oben beschrieben,
gelöst.

Das Gerüst kann ausserdem die folgenden Elemente umfassen:
- Einen nicht erfindungsgemässen Vertikalrahmen wie vorhergehend beschrieben und/oder;
- Einen nicht erfindungsgemässen Gerüstbelag wie vorhergehend beschrieben und/oder;
- Einen nicht erfindungsgemässen Vertikalstiel wie vorhergehend beschrieben und/oder;
- Ein nicht erfindungsgemässes Befestigungselement wie vorhergehend beschrieben.

Ein solches Gerüst ist einfach installierbar und kann von Anwendern oder Passanten sicher betreten werden.

Die Erfindung sowie weitere nicht erfindungsgemässe Bauteile, mit denen ein Gerüst ergänzt werden kann, werden in den folgenden Figuren näher erläutert. Hierbei zeigt:
- Figur 1:: Ein Geländerholm für ein vorlaufendes Geländer umfassend ein erstes und ein zweites Anschlussmittel;
- Figur 2:: Ein Anschlussmittel mit einer Öffnung, welche einen zentralen Abschnitt sowie vier Aussparungen aufweist;
- Figur 3:: Ein Vertikalrahmen mit Haltezapfen sowie Verriegelungselementen;
- Figur 4:: Ein Vertikalstiel mit einer Teil-Lochscheibe sowie einem Haltezapfen mit einem Verriegelungselement sowie einer Zapfennut;
- Figur 5:: Ein horizontales Gerüstelement mit einem Keilkopf und einem Keil;
- Figur 6:: Ein Keilkopf mit einem Keil;
- Figur 7:: Ein Kippsicherungsklotz;
- Figur 8:: Eine Draufsicht auf ein Gerüstsegment mit einem Gerüstbelag, Kippsicherungsklötzen, Keilköpfen, einer Teil-Lochscheibe sowie einem Haltezapfen;
- Figur 9:: Ein Kippsicherungsklotz an einem Gerüstbelag;
- Figur 10:: Ein Gerüstbelag mit Kippsicherungsklötzen;
- Figur 11:: Einen Vertikalstiel mit einer Teil-Lochscheibe und einer Montagehilfe mit einer Montagehilfenöffnung;
- Figur 12:: Zwei Vertikalstiele und einen Geländerholm;
- Figur 13:: Einen Vertikalrahmen mit einer Diagonalstrebe;
- Figur 14:: Einen Vertikalstiel, einen Geländerholm sowie einen Vertikalrahmen mit einer Diagonalstrebe;
- Figur 15:: Einen Vertikalrahmen mit einer Diagonalstrebe sowie einer Verschiebesicherung einer Querstange;
- Figur 16:: Zwei Gerüstbeläge mit jeweils einer oberen Querkante und einer unteren Querkante.

Figur 1 zeigt ein Geländerholm 1 für ein vorlaufendes Geländer. Der Geländerholm 1 umfasst ein erstes Anschlussmittel 2 sowie ein zweites Anschlussmittel 3. Das erste Anschlussmittel 2 sowie das zweite Anschlussmittel 3 weisen jeweils Öffnungen 7 auf. Ausserdem weist der Geländerholm 1 einen ersten Abschnitt 5 und einen zweiten Abschnitt 6 auf. Ferner ist auf dem Geländerholm 1 ein Vorsprung 10 ausgebildet. Das erste Anschlussmittel 2 sowie das zweite Anschlussmittel 3 sind im Verhältnis zu dem Rohr flach ausgebildet. Der Geländerholm 1 ist im Wesentlichen rohrförmig ausgebildet. Die Öffnungen 7 umfassen einen zentralen Abschnitt 8 sowie Aussparungen 9. Der zentrale Abschnitt 8 ist kreisrund ausgebildet. Die Aussparungen 9 sind kreuzförmig ausgehend von dem zentralen Abschnitt 8 der Öffnung 7 angeordnet. Der Vorsprung 10 ist in diesem Beispiel im Wesentlichen quaderförmig ausgebildet mit zwei an den gegenüberliegenden Seiten des Quaders angesetzten halben Kreiszylindern.

Figur 2 zeigt ein erstes Anschlussmittel 2 eines Geländerholms 1. Das erste Anschlussmittel 2 des Geländerholms 1 umfasst eine Öffnung 7. Die Öffnung 7 umfasst einen zentralen Abschnitt 8 sowie Aussparungen 9. Der zentrale Abschnitt 8 ist kreisrund ausgebildet. Die Aussparungen 9 sind im Wesentlichen rechteckig ausgebildet, wobei jeweils an einer Seite des Rechtecks ein Halbkreis ausgebildet ist. Die Aussparungen 9 sind radial ausgehend von dem zentralen Abschnitt 8 ausgebildet. Die Aussparungen 9 sind kreuzförmig ausgebildet, wobei die zwei gegenüberliegenden Aussparungen 9 jeweils eine identische Längsachse aufweisen. Somit kreuzen sich die Längsachsen sämtlicher Aussparungen 9 in einem Punkt, welcher auch der Mittelpunkt des zentralen Abschnitts 8 der Öffnung 7 des ersten Anschlussmittels 2 ist. Die Öffnung 7 mit dem zentralen Abschnitt 8 und den Aussparungen 9 ist somit punktsymmetrisch ausgebildet.

Figur 3 zeigt einen Vertikalrahmen 39 eines Gerüsts mit Haltezapfen 11 sowie Verriegelungselementen 12. Der Vertikalstiel 4 weist zwei Haltezapfen 11 sowie zwei Verriegelungselemente 12 auf. Die Verriegelungselemente 12 sind in dieser Position in der Verriegelungsposition angeordnet. Der Vertikalrahmen 39 weist eine Querstange mit einer Verschiebesicherung 30 auf. Ferner weist der Vertikalrahmen 39 zwei Diagonalstreben 31 auf. Der Vertikalrahmen 39 weist einen oberen Abschnitt 37 auf, welcher oberhalb der Querstange liegt. Ausserdem weist der Vertikalrahmen 39 einen unteren Abschnitt 38 unterhalb der Querstange auf. Figur 4 zeigt einen Vertikalstiel 4 eines Gerüsts mit einer Teil-Lochscheibe 16 und einem Haltezapfen 11. Der Haltezapfen 11 weist ein Verriegelungselement 12 auf sowie eine Zapfennut 13. Die Ebene der Teil-Lochscheibe 16 ist so angeordnet, dass die Längsachse des Vertikalstiels 4 die Ebene der Teil-Lochscheibe 16 im Wesentlichen senkrecht schneidet. Der Vertikalstiel 4 ist als im Wesentlichen zylinderförmiges Hohlrohr ausgebildet. Das Verriegelungselement 12 des Haltezapfens 11 befindet sich in der Verriegelungsposition. Die Zapfennut 13 ist so ausgebildet, dass sie senkrecht zur Längsachse des Haltezapfens 11 angeordnet ist.

Figur 5 zeigt ein im Wesentlichen horizontales Gerüstelement 27 mit einem Keilkopf 14. Der Keilkopf 14 weist ein oberes Kopfteil 17 sowie ein unteres Kopfteil 18 auf. Zwischen dem oberem Kopfteil 17 und dem unteren Kopfteil 18 ist ein Schlitz 19 ausgebildet. Ferner ist ein Keil 15 abgebildet. Der Keil 15 ist in den oberen Kopfteil 17 sowie den unteren Kopfteil 18 eingeführt. Der Keilkopf 14 schliesst im Wesentlichen bündig mit der Oberfläche des horizontalen Gerüstelements 27 ab. Der Keil 15 ragt in diesem Beispiel mit seiner Kopfseite um 5 mm aus dem Keilkopf 14 heraus. Das im Wesentlichen horizontale Gerüstelement 27 ist rohrförmig ausgebildet.

Figur 6 zeigt einen Keilkopf 14 mit einem Keil 15. Der Keilkopf 14 weist ein oberes Kopfteil 17 sowie ein unteres Kopfteil 18 auf. Zwischen dem oberen Kopfteil 17 und dem unteren Kopfteil 18 ist ein Schlitz 19 ausgebildet. Der Keil 15 befindet sich in der Öffnung des oberen Kopfteils 17 sowie in der Öffnung des unteren Kopfteils 18. Der Kopfteil des Keils 15 ragt in diesem Beispiel 5 mm aus dem Keilkopf 14 heraus.

Figur 7 zeigt einen Kippsicherungsklotz 21 mit einer ersten Anschlagfläche 22 für einen Gerüstbelag 20, einer Anschlagfläche 23 für ein erstes Konsolelement, einer Anschlagfläche 24 für ein zweites Konsolelement sowie einer Anschlagfläche 25 für ein Gerüstrohr. Ausserdem weist der Kippsicherungsklotz 21 eine Klotznut 26 auf. Die Anschlagfläche 24 für das zweite Konsolelement sowie die Anschlagfläche 25 für das Gerüstrohr sind jeweils gekrümmt ausgebildet. Die Längsachse der Klotznut 26 verläuft parallel zur ersten Anschlagfläche 22. Die Längsachse der Klotznut 26 verläuft im Wesentlichen parallel zur ersten Anschlagfläche 22 mit einer Entfernung von 15.5 mm.

Figur 8 zeigt eine Draufsicht auf ein Gerüstsegment mit einem Gerüstbelag 20, Kippsicherungsklötzen 21, einem Haltezapfen 11, einem Verriegelungselement 12, einer Zapfennut 13, einem Keilkopf 14, einem Keil 15 sowie eine Teil-Lochscheibe 16. Die Kippsicherungsklötze 21 stützen jeweils die Gerüstbeläge 20 gegen Verkippen. Die Kippsicherungsklötze 21 sind dabei zwischen den Belägen 20 sowie den Keilköpfen 14 angeordnet. In der Draufsicht sind jeweils die ersten Anschlagflächen 22 der Kippsicherungklötze 21 zu sehen. Die Keilköpfe 14 sind in im Wesentlichen horizontalen Gerüstelementen 27 eingebracht. Das Verriegelungselement 12 befindet sich in der Verriegelungsposition.

Figur 9 zeigt einen Kippsicherungsklotz 21 an einem Gerüstbelag 20. Der Kippsicherungsklotz 21 weist eine Anschlagfläche 23 für eine erstes Konsolelement auf sowie eine Anschlagfläche 24 für ein zweites Konsolelement und eine Anschlagfläche 25 für ein Gerüstrohr. Die Anschlagfläche 25 für ein Gerüstrohr ist gekrümmt ausgebildet. Der Kippsicherungsklotz 21 ist mit der Klotznut (nicht dargestellt) und der ersten Anschlagfläche (nicht dargestellt) in ein Profil des Gerüstbelags 20 eingeschoben. Der Gerüstbelag 20 weist eine Oberseite 32 sowie eine Unterseite 33 auf. Die Oberseite 32 weist eine obere Querkante 34 auf. Die Unterseite 33 weist eine untere Querkante 35 auf. Die obere Querkante 34 der Oberseite 32 und die untere Querkante 35 der Unterseite 33 sind durch eine bogenförmige Fläche 36 verbunden.

Figur 10 zeigt einen Gerüstbelag 20 mit Kippsicherungsklötzen 21. Die Kippsicherungsklötze 21 weisen eine Anschlagfläche 23 für ein erstes Konsolelement sowie eine Anschlagfläche 24 für ein zweites Konsolelement und eine Anschlagfläche 25 für ein Gerüstrohr auf. In diesem Beispiel sind an dem Belag 20 mindestens drei Kippsicherungsklötze 21 angeordnet. Die Kippsicherungsklötze 21 sind vorteilhaft möglichst nah an den Ecken des Belags 20 angeordnet. Der Gerüstbelag 20 weist eine Oberseite 32 sowie eine Unterseite 33 auf. Die Oberseite 32 wird durch eine obere Querkante 34 begrenzt. Die Unterseite (nicht dargestellt) wird durch eine untere Querkante 35 begrenzt. Die obere Querkante 34 der Oberseite 32 und die untere Querkante 35 der Unterseite (nicht dargestellt) sind durch eine bogenförmige Seitenfläche 36 verbunden.

Figur 11 zeigt einen Vertikalstiel 4 mit einer Teil-Lochscheibe 16 und einer Montagehilfe 28 mit einer Montagehilfeöffnung. Der Vertikalstiel 4 ist als Hohlrohr ausgebildet. Die Teil-Lochscheibe 16 sowie die Montagehilfe 28 sind jeweils vom Hohlrohr radial ausgehend angeordnet. Die Teil-Lochscheibe 16 sowie die Montagehilfe 28 beschreiben jeweils eine Ebene, welche die Längsachse des Hohlrohrs des Vertikalstiels 4 senkrecht schneidet.

Figur 12 zeigt zwei Vertikalstiele 4 und einen Geländerholm 1. Ein Vertikalstiel 4 weist einen Haltezapfen 11 auf. Der Haltezapfen 11 weist eine Längsachse auf, die senkrecht zur Längsachse der Vertikalstiele 4 angeordnet ist. Der Haltezapfen 11 umfasst eine Zapfennut 13 sowie ein Verriegelungselement 12. Das Verriegelungselement 12 ist in der Verriegelungsposition angeordnet. Die Zapfennut 13 ist senkrecht zur Längsachse des Haltezapfens 11 angeordnet. Das zweite Anschlussmittel 3 des Geländerholms 1 ist durch das Verriegelungselement 12 des Haltezapfens 11 gesichert. Das Anschlussmittel des Geländerholms 1 ist ausserdem in die Zapfennut 13 eingerastet. Der Geländerholm 1 weist einen radial abstehenden Vorsprung 10 auf. Der Vorsprung 10 hat die Form eines Kreiszylinders. Die Längsachse des Vorsprungs 10 verläuft senkrecht zur Längsachse des Haltezapfens 11 sowie senkrecht zur Zapfennut 13. Auf den Vorsprung 10 ist eine Montagehilfe 28 mit einer Montagehilfenöffnung eines weiteren Vertikalstiels 4 aufgesteckt. Die Längsachse der beiden Vertikalstiele 4 verlaufen parallel.

Figur 13 zeigt einen Vertikalrahmen 39 mit einem Vertikalstiel 4, einer Diagonalstrebe 31 und einer Teil-Lochscheibe 16 sowie einer Querstange. Die Diagonalstrebe 31 weist eine Diagonalstrebenöffnung 29 auf. Die Längsachse des Vertikalstiels 4 ist senkrecht zur Längsachse der Querstange angeordnet. Die Längsachse des Vertikalstiels 4 verläuft ausserdem senkrecht zur Ebene der Teil-Lochscheibe 16. Die Längsachse der Querstange liegt auf der Ebene der Teil-Lochscheibe 16.

Figur 14 zeigt einen Vertikalstiel 4, einen Geländerholm 1 sowie einen Vertikalrahmen 39 mit einer Diagonalstrebe 31. Der Vertikalstiel 4 weist einen Haltezapfen 11 auf. Der Haltezapfen 11 weist eine Längsachse auf, die senkrecht zur Längsachse des Vertikalstiels 4 angeordnet ist. Der Haltezapfen 11 umfasst eine Zapfennut 13 sowie ein Verriegelungselement 12. Das Verriegelungselement 12 ist in der Verriegelungsposition angeordnet. Die Zapfennut 13 ist senkrecht zur Längsachse des Haltezapfens angeordnet. Das zweite Anschlussmittel 3 des Geländerholms 1 ist durch das Verriegelungselement 12 des Haltezapfens 11 gesichert. Das zweite Anschlussmittel 3 des Geländerholms 1 ist ausserdem in die Zapfennut 13 eingerastet. Der Geländerholm 1 weist einen radial abstehenden Vorsprung 10 auf. Der Vorsprung 10 hat die Form eines Kreiszylinders. Die Längsachse des Vorsprungs 10 verläuft senkrecht zur Längsachse des Haltezapfens 11 sowie senkrecht zur Zapfennut 13. Auf den Vorsprung 10 ist die Diagonalstrebe 31 des Vertikalrahmens 39 aufgesteckt, so dass sich der Vorsprung 10 in der Diagonalstrebenöffnung 29 befindet.

Figur 15 zeigt einen Vertikalrahmen 39 mit einem Vertikalstiel 4, einer Teil-Lochscheibe 16, einer Querstange mit einer Verschiebesicherung 30 sowie einer Diagonalstrebe 31. Die Verschiebesicherung 30 ist auf der Oberseite der Querstange angeordnet.

Figur 16 zeigt zwei Gerüstbeläge 20 mit jeweils einer Oberseite 32, einer Unterseite 33, einer oberen Querkante 34, einer unteren Querkante 35 sowie einer bogenförmigen Seitenfläche 36. Die Gerüstbeläge 20 liegen jeweils auf horizontalen Gerüstelementen 27 auf. Die beiden bogenförmigen Seitenflächen 36 der Gerüstbeläge sind einander zugewandt. Die beiden oberen Querkanten 34 der Gerüstbeläge 20 sind über einem horizontalen Gerüstelement angeordnet.

## Patentansprüche

1. Geländerholm (1) für ein vorlaufendes Geländer, umfassend mindestens ein erstes und ein zweites Anschlussmittel (2, 3) zur jeweiligen Befestigung an einem Anschlusselement eines Vertikalstiels (4) und ein Mittelholm, wobei der Mittelholm insbesondere als Hohlrohr ausgebildet ist, und eine Längsachse aufweist, wobei der Geländerholm (1) einen ersten und einen zweiten Abschnitt (5, 6) umfasst, wobei der erste Abschnitt (5) das erste Anschlussmittel (2) und der zweite Abschnitt (6) das zweite Anschlussmittel (3) umfasst, wobei die Anschlussmittel (2, 3) im Verhältnis zum Mittelholm flach ausgebildet sind, wobei das erste und/ oder zweite Anschlussmittel (2, 3) eine Öffnung (7) umfasst, welche einen zentralen Abschnitt (8) sowie Aussparungen (9) aufweist, welche von dem Mittelpunkt des zentralen Abschnitts (8) radial ausgehend angeordnet sind, **dadurch gekennzeichnet, dass** pro Öffnung (7) vier Aussparungen (9) vorgesehen sind, wobei die vier Aussparungen (9) Längsachsen aufweisen, welche in Richtung der Längenausdehnung der Aussparungen (9) verlaufen und die Längsachsen der vier Aussparungen (9) im zentralen Abschnitt (8) der Öffnung (7) ein Kreuz beschreiben.

2. Geländerholm (1) nach Anspruch 1, **dadurch gekennzeichnet, dass** die Aussparungen (9) jeweils eine Längenausdehnung und eine Breitenausdehnung aufweisen und die Längenausdehnung jeweils grösser ist als die Breitenausdehnung und insbesondere die Längenausdehnung sich in radialer Richtung ausgehend vom Mittelpunkt des zentralen Abschnittes (8) der Öffnung (7) erstreckt.

3. Geländerholm (1) nach einem der vorhergehenden Ansprüche, **dadurch gekennzeichnet, dass** die Längsachsen der Aussparungen (9) in Bezug auf die Längsachse des Mittelholmes in einem Winkel zwischen 40° und 50°, bevorzugt im Wesentlichen 45°, und/oder in einem Winkel zwischen 130° und 140°, bevorzugt im Wesentlichen 135°, angeordnet sind.

4. Geländerholm (1) nach einem der vorhergehenden Ansprüche, **dadurch gekennzeichnet, dass** die Oberfläche des Mittelholmes einen, insbesondere zwei, radial nach aussen hervorstehenden Vorsprung (10) aufweist.

5. Verfahren zum Aufbauen eines Gerüsts umfassend die Schritte:
A Aufbauen einer ersten Gerüstsektion auf einer ersten Ebene, wobei die erste Gerüstsektion einen ersten und einen zweiten Vertikalrahmen (39) umfasst;
B Befestigung eines dritten Vertikalrahmens (39), auf dem zweiten Vertikalrahmen (39), wobei der dritte Vertikalrahmen (39) auf den zweiten Vertikalrahmen (39) gesteckt wird;
C Befestigen eines Geländerholms (1) nach einem der Ansprüche Anspruch 1 - 4 an dem dritten Vertikalrahmen (39), wobei der Geländerholm (1) mit dem ersten Anschlussmittel (2) über den Haltezapfen (11) des dritten Vertikalrahmens (39) geschoben wird;
D insbesondere Befestigen des Geländerholms (1) an einem vierten Vertikalrahmen (39);
E insbesondere Befestigen des vierten Vertikalrahmens (39) auf dem ersten Vertikalrahmen (39), wobei der vierte Vertikalrahmen (39) angehoben und auf den ersten Vertikalrahmen (39) gesteckt wird.

6. Gerüst umfassend
- einen Geländerholm (1) gemäss einem der Ansprüche 1 bis 4 und
- einen Kippsicherungsklotz (21) zum Sichern eines Gerüstbelags (20) gegen Kippen, umfassend eine erste Anschlagfläche (22) für einen Gerüstbelag (20), eine zweite Anschlagfläche für einen Gerüstbelag, eine Anschlagfläche (23) für ein erstes Konsolenelement, eine Anschlagfläche (24) für ein zweites Konsolelement, eine Anschlagfläche (25) für ein Gerüstrohr, eine Anschlagfläche für eine Teil-Lochscheibe (16) und eine Nut (26), welche eine Längsachse aufweist, wobei die Anschlagfläche (25) für das Gerüstrohr und die Anschlagfläche (23) für das erste Konsolenelement jeweils gekrümmt ausgebildet sind, die Nut (26) in der zweiten Anschlagfläche für den Gerüstbelag (20) verläuft und die Längsachse der Nut (26) im Wesentlichen parallel zu der ersten Anschlagfläche (22) für den Gerüstbelag verläuft.

## Claims

1. Guard rail (1) for an advancing guard rail, comprising at least a first and a second connecting means (2, 3) for respective attachment to a connecting element of a vertical upright (4) and a central spar, the central spar being designed in particular as a hollow tube and having a longitudinal axis, wherein the guard rail (1) comprises a first and a second section (5, 6), wherein the first section (5) comprises the first connecting means (2) and the second section (6) comprises the second connecting means (3), wherein the connecting means (2, 3) are flat in relation to the central spar, wherein the first and/or second connecting means (2, 3) comprises an opening (7) which has a central section (8) and recesses (9) which are arranged radially starting from the center of the central section (8), **characterized in in that** four recesses (9) are provided per opening (7), the four recesses (9) having longitudinal axes which extend in the direction of the longitudinal extension of the recesses (9) and the longitudinal axes of the four recesses (9) describing a cross in the central section (8) of the opening (7) .

2. Guard rail (1) according to claim 1, **characterized in that** the recesses (9) each have a longitudinal extension and a width extension and the longitudinal extension is in each case greater than the width extension and, in particular, the longitudinal extension extends in the radial direction starting from the center of the central section (8) of the opening (7).

3. Guard rail (1) according to one of the preceding claims, **characterized in that** the longitudinal axes of the recesses (9) are arranged at an angle between 40° and 50°, preferably substantially 45°, and/or at an angle between 130° and 140°, preferably substantially 135°, with respect to the longitudinal axis of the central spar.

4. Guard rail (1) according to one of the preceding claims, **characterized in that** the surface of the central spar has one, in particular two, radially outwardly projecting projections (10).

5. Process for assembling a scaffolding comprising the steps of:
A assembling a first scaffolding section on a first level, the first scaffolding section comprising a first and a second vertical frame (39);
B attaching a third vertical frame (39) to the second vertical frame (39), wherein the third vertical frame (39) is placed on the second vertical frame (39);
C attaching a guard rail (1) according to one of claims 1 - 4 to the third vertical frame (39), wherein the guard rail (1) is pushed with the first connecting means (2) over the retaining pin (11) of the third vertical frame (39);
D in particular fastening the guard rail (1) to a fourth vertical frame (39);
E in particular attaching the fourth vertical frame (39) to the first vertical frame (39), the fourth vertical frame (39) being lifted and placed on the first vertical frame (39) .

6. Scaffolding comprising
- a guard rail (1) according to one of claims 1 to 4 and
- an anti-tilt block (21) for securing a scaffold planking (20) against tilting, comprising a first stop surface (22) for a scaffold planking (20), a second stop surface for a scaffold planking, a stop surface (23) for a first bracket element, a stop surface (24) for a second bracket element, a stop surface (25) for a scaffold tube, a stop surface for a perforated partial disk (16) and a groove (26), which has a longitudinal axis, wherein the stop surface (25) for the scaffold tube and the stop surface (23) for the first bracket element are each curved, the groove (26) extends in the second stop surface for the scaffold planking (20) and the longitudinal axis of the groove (26) extends essentially parallel to the first stop surface (22) for the scaffold planking.

## Revendications

1. Longeron de garde-corps (1) pour un garde-corps avancé, comprenant au moins un premier et un deuxième moyen de raccordement (2, 3) pour la fixation respective à un élément de raccordement d'un montant vertical (4) et un longeron central, le longeron central étant réalisé en particulier sous forme de tube creux, et présentant un axe longitudinal, le longeron de garde-corps (1) comprenant une première et une deuxième section (5, 6), la première section (5) comprenant le premier moyen de raccordement (2) et la deuxième section (6) comprenant le deuxième moyen de raccordement (3), les moyens de raccordement (2, 3) étant plats par rapport au longeron central, le premier et/ou le deuxième moyen de raccordement (2, 3) comprenant une ouverture (7) qui présente une section centrale (8) ainsi que des évidements (9) qui sont disposés radialement à partir du centre de la section centrale (8), **caractérisé en ce que en ce que** quatre évidements (9) sont prévus par ouverture (7), les quatre évidements (9) présentant des axes longitudinaux qui s'étendent dans le sens de l'extension longitudinale des évidements (9) et les axes longitudinaux des quatre évidements (9) décrivant une croix dans la section centrale (8) de l'ouverture (7).

2. Longeron de garde-corps (1) selon la revendication 1, **caractérisé en ce que** les évidements (9) présentent chacun une extension longitudinale et une extension en largeur et que l'extension longitudinale est respectivement plus grande que l'extension en largeur et en particulier que l'extension longitudinale s'étend dans la direction radiale à partir du centre de la section centrale (8) de l'ouverture (7).

3. Longeron de garde-corps (1) selon l'une des revendications précédentes, **caractérisé en ce que** les axes longitudinaux des évidements (9) sont disposés selon un angle compris entre 40° et 50°, de préférence sensiblement 45°, et/ou selon un angle compris entre 130° et 140°, de préférence sensiblement 135°, par rapport à l'axe longitudinal du longeron central.

4. Longeron de garde-corps (1) selon l'une des revendications précédentes, **caractérisé en ce que** la surface du longeron central présente une, en particulier deux, saillie(s) (10) radiale(s) vers l'extérieur.

5. Procédé de montage d'un échafaudage comprenant les étapes suivantes :
A. Construction d'une première section d'échafaudage sur un premier niveau, la première section d'échafaudage comprenant un premier et un deuxième cadres verticaux (39) ;
B. Fixer un troisième cadre vertical (39) sur le deuxième cadre vertical (39), le troisième cadre vertical (39) étant emboîté sur le deuxième cadre vertical (39) ;
C. Fixation d'un longeron de garde-corps (1) selon l'une des revendications 1 à 4 sur le troisième cadre vertical (39), le longeron de garde-corps (1) étant glissé par le premier moyen de raccordement (2) sur le tourillon de retenue (11) du troisième cadre vertical (39) ;
D. notamment fixer le longeron de garde-corps (1) à un quatrième cadre vertical (39) ;
E. notamment la fixation du quatrième cadre vertical (39) sur le premier cadre vertical (39), le quatrième cadre vertical (39) étant soulevé et emboîté sur le premier cadre vertical (39).

6. Échafaudage comprenant
- un longeron de garde-corps (1) selon l'une des revendications 1 à 4 et
- un bloc anti-basculement (21) pour empêcher un plateau d'échafaudage (20) de basculer, comprenant une première surface de butée (22) pour un plateau d'échafaudage (20), une deuxième surface de butée pour un plateau d'échafaudage, une surface de butée (23) pour un premier élément de console, une surface de butée (24) pour un deuxième élément de console, une surface de butée (25) pour un tube d'échafaudage, une surface de butée pour un disque perforé partiel (16) et une rainure (26), qui présente un axe longitudinal, la surface de butée (25) pour le tube d'échafaudage et la surface de butée (23) pour le premier élément de console étant chacune réalisée de manière incurvée, la rainure (26) s'étendant dans la deuxième surface de butée pour le plateau d'échafaudage (20) et l'axe longitudinal de la rainure (26) s'étendant sensiblement parallèlement à la première surface de butée (22) pour le plateau d'échafaudage.
